# EUROPÄISCHE PATENTSCHRIFT

(11) **EP 0 548 135 B1**
(45) Veröffentlichungstag und Bekanntmachung des Hinweises auf die Patenterteilung: **28.06.1995**
(21) Anmeldenummer: 91915893.1
(22) Anmeldetag: 11.09.1991
(51) Int. Cl.: E03C 1/23

(54) **ABLAUFGARNITUR**
DRAIN FITTING
GARNITURE D'ECOULEMENT

(30) Priorität: 14.09.1990 DE 4029164
(43) Veröffentlichungstag der Anmeldung: 30.06.1993
(73) Patentinhaber: IDEAL-STANDARD GMBH, D-53008 Bonn (DE)
(72) Erfinder: BERGMANN, Konrad, D-5560 Wittlich (DE); LÄLLER, Klaus, Jürgen, D-5309 Meckenheim-Merl (DE)
(74) Vertreter: Müller, Karl-Ernst, Dr., Dipl.-Ing.
(86) Internationale Anmeldenummer: DE9100725
(87) Internationale Veröffentlichungsnummer: WO9205321

(56) Entgegenhaltungen:
- AT-B- 375 988
- DE-C- 3 909 651
- FR-A- 615 059
- FR-A- 1 543 952
- US-A- 3 314 085

## Beschreibung

Die Erfindung betrifft eine Ablaufgarnitur für sanitäre Apparate wie Spülbecken, Waschtische oder Badewannen, mit einem in einem Ablaufloch gehalterten Ablaufkelch und mit einer in das Ablaufloch eingesetzten feststehenden Scheibe, wobei in dem Ablaufkelch ein aus einem Führungselement und einem Plungerkopf als Verschlußglied für das Ablaufloch bestehender Plunger derart angeordnet ist, daß der Plungerkopf zwischen einer Schließstellung und einer Öffnungsstellung unterhalb der feststehenden Scheibe bewegbar ist.

Eine Ablaufgarnitur der vorgenannten Gattung ist aus der FR-A-1 543 952 bekannt; diese Ablaufgarnitur weist einen Ablaufkelch auf, der mit einem umlaufenden, waagerecht abstehenden und in eine angepaßte Abstufung in der Wandung des Ablaufloches des sanitären Apparates eingesetzten Rand eine Auflage für eine darauf aufliegende und die Öffnung des Ablaufloches vollständig ausfüllende Scheibe ausbildet. Diese Scheibe ist zur Herstellung einer Abflußmöglichkeit für das Wasser durchgehend gelocht ausgebildet und dient daher dem Zurückhalten von Fremdkörpern, insbesondere Abfällen, aus dem abfließenden Wasser. Unterhalb der Scheibe ist in dem Ablaufkelch ein üblicher Plunger mit einem mit dem Ablaufkelch als Verschlußglied zusammenwirkenden Plungerkopf zwischen einer Öffnungsstellung und einer Schließstellung beweglich angeordnet.

Mit der bekannten Ablaufgarnitur ist der Nachteil verbunden, daß die feststehende gelochte Scheibe einen Durchblick auf den unterhalb der Scheibe beweglichen Plunger erlaubt, so daß die optische Ausgestaltung dieser Ablaufgarnitur den üblichen Ansprüchen insbesondere im Badezimmerbereich nicht genügt.

Eine weitere Ablaufgarnitur mit einer feststehenden Scheibe ist aus der AT-B-375 988 bekannt; hier ist die eigentliche Ablaufgarnitur mit Plunger außerhalb des sanitären Apparates angeordnet; in das Ablaufloch des sanitären Apparates ist eine Ablaufhülse mit einem oberen Randbereich eingesetzt, in die unter Ausbildung eines Ringspaltes für das abfließende Wasser eine feststehende Scheibe eingesetzt ist; diese feststehende Scheibe verdeckt jedoch die Ablaufhülse nicht, so daß auch hier ein optischer Nachteil vorhanden ist.

Der Erfindung liegt daher die Aufgabe zugrunde, bei einer gattungsgemäßen Ablaufgarnitur unter Verwendung eines üblichen Plungers den optischen Gesamteindruck zu verbessern; dabei soll die Ablaufgarnitur preiswert herstellbar sein.

Die Lösung dieser Aufgabe ergibt sich aus dem Hauptanspruch; vorteilhafte Ausgestaltungen und Weiterbildungen der Erfindung sind in den Unteransprüchen angegeben.

Die Erfindung sieht in ihrem Grundgedanken vor, daß der obere Randbereich des Ablaufkelches einen Dichtkragen für den Plungerkopf in dessen Schließstellung ausbildet und dieser obere Randbereich mit seiner Sitzfläche zur Ausbildung eines Spielraumes für die Längsbewegung des Plungerkopfes tief in die Wandung des sanitären Apparates eingesetzt ist und daß die feststehende Scheibe aus einem Keramikteil mit einer dem farbigen keramischen Material des sanitären Apparates angepaßten Farbgebung besteht und einen Durchmesser aufweist, der kleiner als der Durchmesser des Ablaufloches und mindestens so groß wie der größte Durchmesser des oberen Randbereiches des Ablaufkelches ist, so daß der zwischen dem Rand des Ablaufloches und der feststehenden Scheibe verbleibende Ringspalt den Durchflußvorgaben bekannter Ablaufgarnituren entspricht.

Aus der DE 39 09 651 C1 ist ferner eine Ablaufgarnitur bekannt, bei der der Plungerkopf bereits einen Durchmesser aufweist, der mindestens so groß ist wie der größte Durchmesser des oberen Randbereiches des Ablaufkelches, jedoch ist damit der Nachteil verbunden, daß der Plungerkopf selbst in seiner Farb- und Formgebung jeweils vollständig auf den zugeordneten sanitären Apparat abgestimmt sein muß, so daß jeweils verschiedenen sanitären Apparaten zuzuordnende Ablaufgarnituren jeweils einen unterschiedlich gefertigten Plungerkopf aufweisen müssen. Damit sind übliche Plunger ohne eine besondere Anpassung an die Optik des sanitären Apparates nicht zu verwenden.

Mit der Erfindung ist im wesentlichen der Vorteil verbunden, daß der durch die im Ablaufloch feststehende Scheibe verdeckte Plungerkopf aus beliebigen Materialien und in einfacher Ausführung ausgestaltet sein kann, da er zu keinem Zeitpunkt sichtbar ist. Die feststehende Scheibe ist dabei nach Material sowie Form- und Farbgebung einfach herzustellen, und zwar in Anpassung an den sanitären Apparat, wobei wahlweise der standardisierten Ablaufgarnitur zu deren Anpassung an den jeweiligen sanitären Apparat lediglich eine Scheibe zum Einsetzen in das Ablaufloch des sanitären Apparates nach der Erfindung beizufügen ist. Da der Durchmesser der Scheibe mindestens so groß ist wie der größte Durchmesser des oberen Randbereiches des Ablaufkelches der Ablaufgarnitur, ist nicht nur der Plungerkopf, sondern auch der als Sitz dienende obere Randbereich des Ablaufkelches völlig verdeckt.

Um der im Ablaufloch anzuordnenden feststehenden Scheibe einen festen Sitz in dem Ablaufloch zu geben, damit diese insbesondere beim Reinigen beziehungsweise Auswischen des sanitären Apparates ihre Lage beibehält, ist nach Ausführungsbeispielen der Erfindung vorgesehen, entsprechende Formschluß- oder Führungsgestaltungen anzuordnen, um insoweit den festen Sitz der Scheibe im Ablaufloch zu gewährleisten. Hierzu sieht ein Ausführungsbeispiel der Erfindung vor, die Scheibe mit an ihrem äußeren Umfang angeordneten Füßchen in das Ablaufloch einzusetzen, wobei sich die Füßchen an der sich verengenden Wandung des Ablaufloches in dem sanitären Apparat abstützen. Hierbei ist es besonders vorteilhaft, wenn die nach innen verlagerten Füßchen sich auf dem oberen Rand des Ablaufkelches abstützen, wobei an dieser Stelle die Möglichkeit besteht, den Materialübergang zwischen Ablaufgarnitur und sanitärem Apparat zur Anbringung entsprechender Formschlußgestaltungen auszunutzen. Mit einer derartigen Gestaltung ist der Vorteil verbunden, daß auch die Füßchen unter der Scheibe angeordnet und mithin nicht sichtbar sind.

Eine weitere Möglichkeit der Sicherung der Scheibe gegen Verschieben besteht darin, an ihrer Unterseite eine Führungsstange anzuordnen, die ihrerseits in einen in dem Plunger angeordneten Kanal eingreift; hierbei ist ein Spiel vorgesehen, daß einerseits der Plungerkopf bei seiner Öffnungs- und Schließbewegung gegenüber der Scheibe verschiebbar ist, daß andererseits aber eine Sicherung gegen Verrutschen der Scheibe im Ablaufloch gegeben ist. Diese Maßnahme kann entweder alleine zur Sicherung der Scheibe verwendet werden, oder aber auch in Kombination mit einer zusätzlichen Abstützung über entsprechend vorzusehende Füßchen und/oder Vorsprünge.

Die Verwendung einer genormten Ablaufgarnitur bezieht sich im Zusammenhang mit der Erfindung auf die Abmessungen und die jeweilige Zuordnung der Funktionsteile zueinander. Im Hinblick auf die Halterung der erfindungsgemäßen Scheibe im Ablaufloch können auch außerhalb der Funktion der Ablaufgarnitur liegende bauliche Anpassungen verwirklicht sein.

Im übrigen soll sich die Scheibe mit ihrer Oberfläche der Linienführung des Apparates im Bereich des Ablaufloches anpassen, wobei hierzu verschiedene Formgebungen, wie eine konkave Oberfläche der Scheibe, oder eine Ausbildung mit parallelen Ebenen, zweckmäßig sein können.

In der Zeichnung sind Ausführungsbeispiele der Erfindung wiedergegeben, welche nachstehend beschrieben sind. Es zeigen:
- Fig. 1: ausschnittsweise einen Waschtisch im Schnitt bei geöffneter Stellung der Ablaufgarnitur,
- Fig. 2: den Gegenstand der Fig. 1 bei geschlossenem Plunger,
- Fig. 3: ein weiteres Ausführungsbeispiel in der Darstellung gemäß Figur 2.

In einem als Beispiel für die Anordnung einer erfindungsgemäßen Ablaufgarnitur herangezogenen Waschtisch 10 aus Sanitärkeramik ist ein Ablaufloch 11 ausgebildet, in welches ein Ablaufkelch 12 mit einer Sitzfläche 13 wasserdicht eingesetzt ist. Der innenseitige obere Randbereich 14 des Ablaufkelches 12 läuft konisch zu und bildet einen Dichtkragen 14′ für einen Plungerkopf 15 eines Plungers 16 aus, der über Führungselemente 17 in dem Ablaufkelch 12 längsbeweglich angeordnet und mit einer Plungerstange 18 verbunden ist, über welche die Längsbewegung der Führungselemente 17 zwischen der Öffnungsstellung des Plungerkopfes 15 und dessen Schließstellung mit Hilfe einer Zugstange 22 herbeigeführt wird. Eine an der Unterseite des Plungerkopfes 15 vorgesehene Ringdichtung 19 sorgt in der Schließstellung des Plungerkopfes 15 für ein dichtendes Aufsitzen des Plungerkopfes auf dem Dichtkragen 14′ des Ablaufkelches 12.

In der Ebene des Ablaufloches 11 ist eine feststehende Scheibe 25 angeordnet, welche mittels dreier auf ihrem äußeren Umfang angeordneter Füßchen 26 in das Ablaufloch 11 so eingesetzt ist, daß die Füßchen 26 auf dem oberen Rand 14˝ des Ablaufkelches 12 aufstehen. Der Durchmesser der Scheibe 25 ist gegenüber dem Durchmesser des Ablaufloches 11 so gewählt, daß sich ein ständig offener Ringspalt 20 ergibt, durch welchen das Wasser aus dem sanitären Apparat abfließen kann.

Wie sich aus einem Vergleich der Figuren 1 und 2 ergibt, ist der Ablaufkelch 12 so weit in die Wandung des Apparates 10 hineinverlegt, daß der Plungerkopf 15 zwischen seiner Öffnungs- und Schließstellung bewegbar ist, ohne die in der Ebene des Ablaufloches 11 angeordnete Scheibe 25 in ihrer Lage zu verändern. Gleichzeitig verdeckt die Scheibe 25 nicht nur den Plungerkopf 15, sondern auch den oberen Randbereich 14˝ des Ablaufkelches 12. Da die Füßchen 26 auf dem oberen Rand 14 des Ablaufkelches 12 aufstehen, sind sie ebenfalls von der Scheibe 25 verdeckt.

Wie weiter dargestellt ist, weisen die Füßchen beziehungsweise der obere Rand des Ablaufkelches entsprechende Formschlußverbindungen auf, um die Scheibe 25 in dem Ablaufloch festzulegen; hierbei könnten in dem oberen Rand 14˝ des Ablaufkelches 12 Öffnungen ausgebildet sein, in die mittels Schnappsitz die Scheibe 25 mit Füßchen 26 einsetzbar ist.

Aus Figur 3 ergibt sich ein weiteres Ausführungsbeispiel der Erfindung im Hinblick auf das Festlegen der Scheibe 25, indem an deren Unterseite eine Stange 28 vorgesehen ist, die in einen zugeordneten Kanal 29 im Plunger 16 eingreift; der Kanal 29 sowie die Stange 28 sind dabei so bemessen, daß eine glatte Führung des Plungerkopfes 15 gegenüber der feststehenden Scheibe 25 gegeben ist; andererseits ist die Scheibe 25 gegenüber dem Plungerkopf gegen Verschieben gesichert. Diese Maßnahme kann sowohl alleine als auch in Kombination mit weiteren Abstützungen Verwendung finden.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Ablaufgarnitur für sanitäre Apparate wie Waschtische (10), Badewannen oder Spülbecken, mit einem für die Anordnung im Ablaufloch (11) des sanitären Apparates (10) vorgesehenen Ablaufkelch (12) und mit einer in das Ablaufloch (11) einsetzbaren feststehenden Scheibe (25), wobei in dem Ablaufkelch (12) ein aus einem Führungselement (17) und einem Plungerkopf (15) als Verschluβglied für den Ablaufkelch (12) und damit für das Ablaufloch (11) bestehender Plunger (16) derart angeordnet ist, daß der Plungerkopf (15) zwischen einer Schließstellung und einer Öffnungsstellung unterhalb der feststehenden Scheibe (25) bewegbar ist, die über an dem Ablaufkelch (12) angreifende Füße (26) mit Abstand zum oberen Randbereich (14) des Ablaufkelches (12) angeordnet ist und deren Durchmesser kleiner ist als der Durchmesser des Ablaufloches (11), so daß zwischen dem oberen Rand des Ablaufloches (11) und der feststehenden Scheibe (25) ein Ringspalt für den Wasserdurchtritt verbleibt, dadurch gekennzeichnet, daß der obere Randbereich (14) des Ablaufkelches (12) einerseits einen Dichtkragen (14') für den unterhalb der feststehenden Scheibe (25) bewegbaren Plungerkopf (15) in dessen Schließstellung ausbildet und andererseits oberhalb dieses Dichtkragens (14′) eine Sitzfläche (14˝) vorgesehen ist, auf der sich die Füße (26) der feststehenden Scheibe (25) zur Bildung des Spielraumes für die Längsbewegung des Plungerkopfes (15) abstützen, der mit dem Ablaufkelch (12) vergleichsweise tief in dem Ablaufloch (11) angeordnet ist derart, daß die Oberfläche der Scheibe (25) entsprechend der Linienführung des sanitären Apparates (10) im Bereich des Ablaufloches (11) ausbildbar ist.

2. Ablaufgarnitur nach Anspruch 1, dadurch gekennzeichnet, daß die Scheibe (25) mit den Füßchen (26) formschlüssig aufgesetzt ist.

3. Ablaufgarnitur nach Anspruch 1 oder 2, dadurch gekennzeichnet, daß die feststehende Scheibe (25) an ihrer Unterseite eine Führungsstange (28) aufweist, welche in einen im Plunger (16) vorgesehenen Kanal (29) eingreift.

4. Ablaufgarnitur nach einem der Ansprüche 1 bis 3, dadurch gekennzeichnet, daß die Scheibe (25) aus dem gleichen Material ausbildbar ist wie der sanitäre Apparat (10).

5. Ablaufgarnitur nach einem der Ansprüche 1 bis 4, dadurch gekennzeichnet, daß die oberste Teilfläche der konvex ausgebildeten Oberfläche der Scheibe (25) mit dem oberen Rand des Ablaufloches (11) eine Ebene ausbildet.

6. Ablaufgarnitur nach einem der Ansprüche 1 bis 5, dadurch gekennzeichnet, daß die Scheibe (25) eine konkave Oberfläche aufweist.

7. Ablaufgarnitur nach einem der Ansprüche 1 bis 4, dadurch gekennzeichnet, daß die Scheibe (25) mit parallelen Ebenen ausgebildet ist.

## Claims

1. Drain fitting for sanitary appliances such as wash-stands (10), baths or sinks, with a drain bell (12), which is provided for arrangement in the drain hole (11) of the sanitary appliance (10), and with a fixed disc (25), which can be inserted in the drain hole (11), wherein a plunger (16) consisting of a guide element (17) and a plunger head (15), as a closing member for the drain bell (12) and thus for the drain hole (11), is arranged in the drain bell (12) such that the plunger head (15) can be moved between a closed position and an open position below the fixed disc (25), which is arranged via feet (26), which act on the drain bell (12), at a distance from the top rim area (14) of the drain bell (12) and the diameter of which is smaller than the diameter of the drain hole (11), so that an annular gap remains between the top rim of the drain hole (11) and the fixed disc (25) to allow water to pass through, characterised in that on the one hand the top rim area (14) of the drain bell (12) forms a sealing collar (14') for the plunger head (15), which can move below the fixed disc (25), in its closed position and on the other a seat (14") is provided above this sealing collar (14'), on which seat the feet (26) of the fixed disc (25) are supported to form the clearance for the longitudinal movement of the plunger head (15), which is arranged with the drain bell (12) relatively deeply in the drain hole (11) such that the surface of the disc (25) can be formed in accordance with the lines of the sanitary appliance (10) in the area of the drain hole (11).

2. Drain fitting according to claim 1, characterised in that the disc (25) is mounted in a positive-locking manner by means of the feet (26).

3. Drain fitting according to claim 1 or 2, characterised in that the fixed disc (25) comprises at its underside a guide rod (28) which engages in a channel (29) provided in the plunger (16).

4. Drain fitting according to one of claims 1 to 3, characterised in that the disc (25) can be formed from the same material as the sanitary appliance (10).

5. Drain fitting according to one of claims 1 to 4, characterised in that the uppermost sub-area of the convex surface of the disc (25) forms a plane with the top rim of the drain hole (11).

6. Drain fitting according to one of claims 1 to 5, characterised in that the disc (25) has a concave surface.

7. Drain fitting according to one of claims 1 to 4, characterised in that the disc (25) is formed with parallel planes.

## Revendications

1. Garniture d'évacuation pour appareils sanitaires, tels que des lavabos (10), des baignoires ou des éviers, avec un godet d'évacuation (12) prévu pour être disposé dans un trou d'évacuation (11) de l'appareil sanitaire (10) et avec un disque (25) fixe pouvant être inséré dans le trou d'évacuation (11), un plongeur (16), composé d'un élément de guidage (17) et d'une tête de plongeur (15), faisant office d'obturateur pour le godet d'évacuation (12) et donc pour le trou d'évacuation (11), étant disposé dans le godet d'évacuation (12), de manière que la tête de plongeur (15) soit déplaçable entre une position de fermeture et une position d'ouverture, au-dessous du disque fixe (25), disposé sur des pieds (26) en contact sur le godet d'évacuation (12) et à distance de la zone de bordure supérieure (14) du godet d'évacuation (12), et dont le diamètre est inférieur au diamètre du trou d'évacuation (11) , de sorte qu'entre le bord supérieur du trou d'évacuation (11) et le disque fixe (25) subsiste un interstice annulaire pour le passage de l'eau, caractérisée en ce que d'une part, la zone de bordure supérieure (14) du godet d'évacuation (12) constitue une collerette d'étanchéité (14') pour la tête de plongeur (15) déplaçable au-dessous du disque fixe (25), dans sa position de fermeture, et que, d'autre part, est prévu au-dessus de cette collerette d'étanchéité (14′) une surface de portée (14˝) sur laquelle prennent appui les pieds (26) du disque fixe (25), pour créer un espace de jeu pour le déplacement longitudinal de la tête de plongeur (15), qui est disposée avec le godet d'évacuation (12) assez profondément dans le trou d'évacuation (11) pour que la face supérieure du disque (25) puisse être réalisée dans la zone du trou d'évacuation (11) d'une façon correspondant à l'allure de l'appareil sanitaire (10).

2. Garniture d'évacuation selon la revendication 1, caractérisée en ce que le disque (25) est posé avec ajustement de forme à l'aide des pieds (26).

3. Garniture d'évacuation selon la revendication 1 ou 2, caractérisée en ce que le disque fixe (25) présente sur sa face inférieure une tige de guidage (28) s'engageant dans un canal (29) prévu dans le plongeur (16).

4. Garniture d'évacuation selon l'une des revendications 1 à 3, caractérisée en ce que le disque (25) est réalisé dans le même matériau que l'appareil sanitaire (10).

5. Garniture d'évacuation selon l'une des revendications 1 à 4, caractérisée en ce que la partie supérieure de la surface convexe du disque (25) forme un plan avec le bord supérieur du trou d'évacuation (11).

6. Garniture d'évacuation selon l'une des revendications 1 à 5, caractérisée en ce que le disque (25) présente une face supérieure concave.

7. Garniture d'évacuation selon l'une des revendications 1 à 4, caractérisée en ce que le disque (25) est réalisé avec des faces planes parallèles.
